# EUROPÄISCHE PATENTSCHRIFT

(11) **EP 0 559 188 B1**
(45) Veröffentlichungstag und Bekanntmachung des Hinweises auf die Patenterteilung: **13.12.1995**
(21) Anmeldenummer: 93103469.8
(22) Anmeldetag: 04.03.1993
(51) Int. Cl.: E01C 19/52, E01C 23/01, B66F 9/06, B66C 1/44, E02D 9/02

(54) **Vorrichtung zum Manipulieren von schweren Werkstücken**
Device for manipulating heavy workpieces
Dispositif pour manipuler des pièces à usiner lourdes

(30) Priorität: 04.03.1992 DE 4206704
(43) Veröffentlichungstag der Anmeldung: 08.09.1993
(73) Patentinhaber: Bolz, Siegfried, D-78333 Stockach (DE)
(72) Erfinder: Bolz, Siegfried, D-78333 Stockach (DE)
(74) Vertreter: Weiss, Peter, Dr. rer.nat.

(56) Entgegenhaltungen:
- EP-A- 0 035 159
- DE-A- 2 426 713
- DE-A- 2 835 191
- DE-A- 3 343 991
- DE-A- 3 446 231
- DE-U- 8 607 684
- FR-A- 2 348 792
- FR-A- 2 593 201
- GB-A- 1 098 544
- LU-A- 81 658
- US-A- 3 008 751

## Beschreibung

Die Erfindung betrifft eine Vorrichtung zum Aufnehmen, Versetzen und Absenken von Randsteinen od. dgl. schweren Werkstücken im Straßenbau, mit einer Arbeitsgerätschaft an einem Zugseil, welches über zumindest eine Umlenkrolle an einem Galgen geführt ist, wobei die Arbeitsgerätschaft eine Tragstange aufweist, an welcher zwei Klemmeinrichtungen voneinander beabstandet angeordnet sind, wobei die eine Klemmeinrichtung einen mit der Tragstange über ein Drehgelenk verbundenen Winkelhebel aufweist, der über eine Lenkgabel um das Drehgelenk drehbar ist.

Aus der LU-A 81 658 ist ein Gabelstapler bekannt, auf dessen Gabel sich zu verlegende Platten befinden. Diese Platten werden von einer kranartigen Einrichtung ergriffen und an der gewünschten Stelle plaziert. Dies gilt auch für andere Pflastersteine, wobei diese durch entsprechende Saugnäpfe von einem Stapel abgenommen werden.

Aus der DE-A 2 426 713 ist ein weiteres Verlegegerät für Platten bekannt, wobei die Platten durch eine heb- und senkbare Spannzange aufgenommen werde. Diese Spannzange besteht aus zwei gelenkig miteinander verbundenen Hebeln, wobei unterhalb einer Schwenkachse eine Zugfeder angebracht ist, welche die Spannbacken gegeneinander zu bewegen versucht.

Auch die FR-A 2 593 201 zeigt ein Gerät zum Transportieren von Betonelementen bzw. Randsteinen, die auf einer Palette mitgeführt werden. Die Randsteine werden dabei von einer automatisch arbeitenden Zange ergriffen und abgelegt.

Eine Vorrichtung der o.g. Art ist in der EP-A 0 035 159 gezeigt. Dabei handelt es sich um eine Klammer für plattenförmige Betonelemente, wobei die Klammer mit einem Kniehebel als Druckorgan und zweiarmigen Hebeln zum Umklammern der Steine ausgerüstet ist.

Der vorliegenden Erfindung liegt die Aufgabe zugrunde, ein Verlegen von Randsteinen möglichst unabhängig von der menschlichen Arbeitskraft zu machen und von nur einer Bedienperson durchgeführt wird.

Zur Lösung dieser Aufgabe führt, daß der Winkelhebel etwa mittig an einem Hebel angelenkt ist, an dessen freiem Ende eine Lenkgabel festliegt und dessen anderes Ende eine Gelenkverbindung mit der Tragstange eingeht, wobei der Antrieb für das Zugseil von der Lenkgabel aus steuerbar ist.

Der Galgen soll bevorzugt auf einer Ladefläche aufsitzen, welche ein Teil einer selbstfahrenden Einheit ist. Hierdurch wird eine Vorrichtung geschaffen, welche unabhängig von einem Trägerfahrzeug betrieben werden kann, wobei jedoch der vorliegende Erfindungsgedanke auch umfaßt, daß der Galgen beispielsweise auf der Ladefläche eines Trägerfahrzeugs montiert ist. Allerdings wird der selbstfahrenden Einheit der Vorzug gegeben, da dann für sämtlich Arbeiten bezügl. der Verlegung von Randsteinen nur eine einzige Person notwendig ist, was zu einer erheblichen Einsparung führt.

Bevorzugt soll der Galgen über ein Gelenk mit der Ladefläche verbunden sein. Dies bedeutet, daß zum Transport der selbstfahrenden Einheit der Galgen umgelegt werden und diese selbstfahrende Einheit beispielsweise an ein Transportfahrzeug angehängt werden kann. Auf diese Weise geschieht dann ein günstiger Transport zur nächsten Baustelle.

Ferner soll auf der Ladefläche eine Mehrzahl von Arbeits- und Antriebseinrichtungen installiert sein. Hierzu zählen einmal die entsprechenden Antriebsaggregate für die selbstfahrende Einheit selbst, sowie auch die entsprechenden Antriebsaggregate für das Einholen des Zugseils. Dazu zählt beispielsweise ein Elektromotor, der eine entsprechende Seiltrommel antreibt. Ferner sollen auf der Ladefläche auch Behältnisse für die Nadeln vorgesehen werden oder auch weitere Behältnisse für entsprechende Werkzeuge, Werkstücke, Gerätschaften od.dgl.

Zur Manipulation der Arbeitsgerätschaften ist es ratsam, wenn der Galgen einen Ausleger aufweist, mit dem die Arbeitsgerätschaft über den Rand der Ladefläche hinausgeschwenkt werden kann. Um dann das Gewicht der Arbeitsgerätschaft auf der anderen Seite aufzufangen, soll andererseits an dem Ausleger wiederum ein Gewicht vorgesehen werden.

Zentrale Arbeitsgerätschaft soll eine Einrichtung zum Aufnehmen, Versetzen und Absenken von Randsteinen sein. Der Einfachheit halber besteht diese Arbeitsgerätschaft aus einer Tragstange, welche auf jeden Fall länger ist als ein Randstein. Diese Tragstange weist beidends eine Klemmeinrichtung auf, welche voneinander entsprechend beabstandet sind. Die eine Klemmeinrichtung, mit welcher auch der Benutzer die Randsteine manipuliert, weist einen Winkelhebel auf, welcher im Knie mit der Tragstange gelenkig verbunden ist. Hierbei bildet sich nach unten ein Schenkel aus, der beim Ziehen an dem anderen Schenkel gegen eine Stirnfläche des Randsteines anschlägt. Das Ziehen des anderen Schenkels erfolgt dadurch, daß dieser Schenkel des Winkelhebels etwa mittig an einem weiteren Hebel angelenkt ist, dessen eines Ende frei, dessen anderes Ende aber eine Gelenkverbindung mit der Tragstange eingeht. Wird nun an dem freien Ende gezogen, so findet eine Übertragung auf den Winkelhebel statt, die bewirkt, daß der freie Schenkel des Winkelhebels an die Stirnfläche des Randsteines anschlägt.

Am freien Ende des eben genannten Hebels soll bevorzugt eine Lenkgabel angeordnet sein, welche, wie oben beschrieben, der Manipulation der Arbeitsgerätschaft und des Randsteines dient. Hierzu weist diese Lenkgabel zwei Handgriffe auf, wobei sich an dem einen Handgriff ein Schaltkasten mit entsprechenden Knöpfen befindet, über die das Zugseil betätigt werden kann. An dem anderen Handgriff ist ein Betätigungshebel festgelegt, der mit einem Baudenzug in Verbindung steht, dessen Aufgabe später beschrieben wird.

Gegenüber dieser Klemmeinrichtung befindet sich die zweite Klemmeinrichtung an dem anderen Ende der Tragstange, wobei diese Klemmeinrichtung verschiebbar auf der Tragstange angeordnet ist. Hier umgreift diese Klemmeinrichtung mit einer Hülse die Tragstange, wobei eine Festlegung durch einen Querbolzen bewirkt wird, der durch die Hülse und in deren Inneren auch durch entsprechende Bohrungen in der Tragstange geführt ist. Dieser Querbolzen soll in einem bevorzugten Ausführungsbeispiel über den genannten Baudenzug mit dem Betätigungshebel verbunden sein. Wird der Betätigungshebel bewegt, so gleitet der Querbolzen aus den Bohrungen in der Tragstange, so daß die Hülse auf der Tragstange freigegeben ist. Wenn gleichzeitig die Klemmeinrichtung an der anderen Stirnfläche des Randsteines anschlägt, kann durch einen Zug an der Tragstange diese Klemmeinrichtung verschoben werden.

In einem bevorzugten Ausführungsbeispiel steht jedoch diese Klemmeinrichtung unter einem Zug in Richtung auf die Lenkgabel zu. Dies wird mittels einer Zugfeder bewirkt, die auf der einen Seite an der Klemmeinrichtung und auf der anderen Seite an einer Halterung an der Tragstange befestigt ist. Zur lösbaren Festlegung dieser Halterung genügt ein weiterer Bolzen, welcher mit den o.g. Bohrungen in der Tragstange zusammenwirkt. Die Festlegung der Halterung erfolgt dabei im Hinblick auf ein vorgegebenes Maß der Randsteine, so daß diese Halterung nur bei wesentlichen Unterschieden in der Länge der Randsteine versetzt werden muß.

Mit dieser erfindungsgemäßen Vorrichtung können Randsteine auf einfachste und kraftsparendste Weise verlegt werden, ohne das Benutzer unnötige Wege zurücklegen muß.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine Frontansicht einer erfindungsgemäßen Vorrichtung zum Verlegen von Randsteinen;
Fig. 2 eine Seitenansicht der Vorrichtung gem. Fig.1;
Fig. 3 eine Seitenansicht einer erfindungsgemäßen Arbeitsgerätschaft zur Verwendung in einer Vorrichtung zum Verlegen von Randsteinen gemäß 1;
Fig. 4 eine Draufsicht auf einen Teil der Vorrichtung gemäß Fig. 3.

Eine erfindungsgemäße Vorrichtung R zum Verlegen von in Fig. 2 angedeuteten Randsteinen 1 weist eine Ladefläche 2 auf, die beidends Achsen 3 und 4 aufsitzt, welche die Räder 5 verbinden. Dabei ist die Vorderachse 4 über eine Deichsel 6 lenkbar ausgestaltet, so daß hierdurch die Richtung der Vorrichtung R bestimmt werden kann. Wie aus Fig. 1 ersichtlich ist die Deichsel 6 randseitig versetzt, damit ein Benutzer der Vorrichtung neben der Vorrichtung R laufen und die Vorrichtung R, wie später beschrieben, bedienen und gleichzeitig die Vorrichtung R steuern kann.

Zur Steuerung der erfindungsgemäßen Vorrichtung R befindet sich an der Deichsel 6 ein Schaltpult 7 mit entsprechenden Knöpfen 8 für Vorwärts- und Rückwärtsfahrt. Das Schaltpult 7 ist über eine Leitung 9 mit einem Anstriebsaggregat 10 verbunden, welches über Ketten 11 die Hinterachse 3 antreibt.

Ferner sitzt auf der Ladefläche 2 ein Galgen 12 auf, der einen Ausleger 13 aufweist. An diesem Ausleger 13 befinden sich zwei Umlenkrollen 14 und 15, über die ein Zugseil 16 geführt ist. Einends befindet sich an dem Zugseil 16 ein Haken 17, welcher eine Tragrolle 18 hält. An der Tragrolle 18 ist im vorliegenden Ausführungsbeispiel eine Arbeitsgerätschaft 20 angeordnet, welche später beschrieben wird.

Zum Ausgleich des Gewichts der Arbeitsgerätschaft 20 und von beispielsweise zu verlegenden Randsteinen 1 befindet sich an dem Ausleger 13 andererseits eines Galgenbaumes 19 ein Gewicht 21. Bevorzugt ist dieses Gewicht 21 verschiebbar angeordnet.

Das Zugseil 16 läuft auf einer Trommel 22, wobei diese Trommel 22 mit einem Antrieb 23 in Verbindung steht. Über den Antrieb 23 kann die Trommel 22 gedreht werden. Zur Versorgung des Antriebs 23 mit entsprechender Energie ist ein Aggregat 24 vorgesehen.

Zu erwähnen ist noch, daß der Galgenbaum 19 mit der Ladefläche 2 über ein Gelenk 25 verbunden ist, so daß der Galgenbaum 19 zusammen mit dem Ausleger 13 beispielsweise bei einem Transport von einer Baustelle zur anderen umgelegt werden kann. Zu diesem Zweck ist auch der Ausleger 13 mit dem Galgenbaum 19 über ein nicht näher gezeigtes Gelenk verbunden.

Eine Arbeitsgerätschaft 20 zum Verlegen von Randsteinen ist in Fig. 3 und zum Teil in Fig. 4 dargestellt. Dabei hängt diese Arbeitsgerätschaft 20 an der Tragrolle 18, wobei ein Ausgleichsseil 30 die Tragrolle 18 teilweise umschlingt. Dieses Ausgleichsseil 30 ist beidseitig an je einer Klemmeinrichtung 31 bzw. 32 festgelegt, welche mit einer Tragstange 33 in Verbindung stehen. Dabei ist die Klemmeinrichtung 31 verschiebbar auf der Tragstange 33 angeordnet, weshalb sie mit einer Hülse 34 auf der Tragstange 33 aufsitzt. Die Festlegung der Klemmeinrichtung 31 in einer gewünschten Arbeitsposition erfolgt mittels eines Querbolzens 35, der durch die Hülse 34 und unterschiedlich angeordnete Bohrungen 36 in der Tragstange 33 eingesetzt werden kann. Zur Lösung dieses Querbolzens 35 aus den Bohrungen 36 ist dieser über einen Baudenzug 37 mit einem Betätigungshebel 38 an einer Lenkgabel 39 gekoppelt. Bei Betätigung des Betätigungshebels 38 wird der Querbolzen 35 aus den Bohrungen 36 gezogen, so daß sich die Klemmeinrichtung 31 auf der Tragstange 33 verschieben kann. Dieses Verschieben erfolgt bevorzugt in eine Richtung selbsttätig und zwar unter dem Zug einer Zugfeder 40, welche einerseits an der Klemmeinrichtung 31 festgelegt ist und diese andererseits mit einer hülsenförmigen Halterung 41 verbindet. Die Halterung 41 ist gleichfalls auf der Tragstange 33 verschiebbar angeordnet, wobei zur Festlegung der Halterung 41 auch die Bohrungen 36 dienen können. In diesem Fall werden die Bohrungen 36 von einem, gegebenenfalls federbelasteten Bolzen 42 durchquert. Durch Verschieben der Halterung 41 auf der Tragstange 33 kann einem grundsätzlichen Maß eines Randsteines Rechnung getragen werden.

Die andere Klemmeinrichtung 32 weist einen Winkelhebel 43 auf, der mit der Tragstange 33 an deren Ende ein Drehgelenk 44 ausbildet. Eine Drehung des Winkelhebels 43 um das Drehgelenk 44 wird mittels eines Hebels 50 bewirkt, welcher einends über eine Gelenkverbindung 45 an einer Klemmschelle 46 befestigt ist, während sie etwa mittig und noch vor einer Verbindungsöse 47 für das Ausgleichsseil 30 eine weitere gelenkige Verbindung mittels einer Schelle 48 mit einem Schenkel 49 des Winkelhebels 43 eingeht. Andernends der Gelenkverbindung 45 ist an dem Hebel 50 die Lenkgabel 39 festgelegt.

In Fig. 4 ist erkennbar, daß die Lenkgabel 39 zwei Handgriffe 51 und 52 aufweist, wobei an dem einen Handgriff 52 der Betätigungshebel 38 für den Baudenzug 37 festliegt. Am anderen Handgriff 51 befindet sich ein Schaltkasten 53 mit entsprechenden Knöpfen 54 zur Betätigung des Antriebes 23 zum Absenken und Anheben der Tragrolle 18 und damit der Arbeitsgerätschaft 20. Die Verbindung zwischen Schaltkasten 53 und Antrieb 23 erfolgt über eine enstsprchende Leitung 55.

Die Arbeitsweise der erfindungsgemäßen Vorrichtung ist folgende:
Zum Anheben, Versetzen und Absenken eines Randsteines 1 wird die Arbeitsgerätschaft 20 mit Hilfe der Lenkgabel 39 zu einem derartigen Randstein 1 bewegt und durch Druck auf den entsprechenden Knopf 54 abgesenkt. Einerseits schlägt die Klemmeinrichtung 32 mit einem Anschlagkissen 55 an einer Stirnfläche des Randsteines 1 an. Sollte sich die Klemmeinrichtung 31 zu weit entfernt von der anderen Stirnfläche des Randsteines befinden, so wird der Betätigungshebel 38 gedrückt und der Querbolzen 35 aus der entsprechenden Bohrung 36 in der Tragstange 33 gezogen. Unter dem Zug der Zugfeder 40 erfolgt ein Hinziehen der Klemmeinrichtung 31 bzw. eines entsprechenden Anschlagkissens 56 zur Stirnfläche des Randsteines, wodurch dieser nunmehr zwischen der Klemmeinrichtung 31 und der Klemmeinrichtung 32 sitzt.

Die Festlegung des Randsteines 1 zwischen diesen beiden Klemmeinrichtungen 31 und 32 wird nun durch ein Anheben der Lenkgabel 39 bewirkt, was unter dem entsprechenden Zug des Ausgleichsseils 30 beim Anziehen des Zugseiles 16 erfolgt. Vom Arbeiter selbst muß keine Kraft mehr aufgewendet werden.

Nunmehr hängt der Randstein an dieser Arbeitsgerätschaft 20 und kann in eine gewünschte Position gebracht und dort abgesenkt werden. Dies alles geschieht schnell und ohne zusätzlichen Kraftaufwand.

Bei der Aufnahme eines neuen Randsteines kann die Klemmeinrichtung 31 in eine andere Position gebracht werden, indem zuerst mit dem Anschlagkissen 56 an einer Stirnfläche des Randsteines angeschlagen und nach Lösen des Querbolzens 35 an der Lenkgabel 39 in Richtung auf den Arbeiter zu gezogen wird. Hierdurch erfolgt eine Erweiterung der Zugfeder 40. Damit entfernt sich auch die Klemmreinrichtung 31 von der Klemmeinrichtung 32. Sollte danach wiederum ein Ausgleich der Entfernung notwendig werden, wird wiederum der Querbolzen 35 gezogen, so daß die Klemmeinrichtung 31 unter dem Zug der Zugfeder 40 automatisch zur Stirnfläche des Randsteines hin versetzt wird.

## Patentansprüche

1. Vorrichtung zum Aufnehmen, Versetzen und Absenken von Randsteinen od. dgl. schweren Werkstücken im Straßenbau, mit einer Arbeitsgerätschaft (20) an einem Zugseil (16), welches über zumindest eine Umlenkrolle (14, 15) an einem Galgen (12) geführt ist, wobei die Arbeitsgerätschaft (20) eine Tragstange (33) aufweist, an welcher zwei Klemmeinrichtungen (31, 32) voneinander beabstandet angeordnet sind, wobei die eine Klemmeinrichtung (32) einen mit der Tragstange (33) über ein Drehgelenk (44) verbundenen Winkelhebel (43) aufweist, der um das Drehgelenk (44) drehbar ist,
dadurch gekennzeichnet,
daß der Winkelhebel (43) etwa mittig an einem Hebel (50) angelenkt ist, an dessen freiem Ende eine Lenkgabel (39) festliegt und dessen anderes Ende eine Gelenkverbindung (45) mit der Tragstange (33) eingeht, wobei der Antrieb (23) für das Zugseil (16) von der Lenkgabel (39) aus steuerbar ist.

2. Vorrichtung nach Anspruch 1, dadurch gekennzeichnet, daß sich an der Lenkgabel (39) ein Schaltkasten (53) mit Knöpfen (54) zum Betätigen des Antriebes (23) für das Zugseil (16) befindet.

3. Vorrichtung nach Anspruch 1 oder 2, dadurch gekennzeichnet, daß sich an der Lenkgabel (39) ein Betätigungshebel (38) für einen Baudenzug (37) befindet.

4. Vorrichtung nach einem der Ansprüche 1 - 3, dadurch gekennzeichnet, daß die andere Klemmeinrichtung (31) über eine Hülse (34) auf der Tragstange (33) verschiebbar angeordnet ist.

5. Vorrichtung nach Anspruch 4, dadurch gekennzeichnet, daß die Hülse (34) von einem Querbolzen (35) durchsetzt ist, der auch in eine Bohrung (36) in der Querstange (33) eingreift.

6. Vorrichtung nach Anspruch 5, dadurch gekennzeichnet, daß der Querbolzen (35) mit dem Baudenzug (37) in Verbindung steht.

7. Vorrichtung nach einem der Ansprüche 4 - 6, dadurch gekennzeichnet, daß die Hülse (34) über eine Zugfeder (40) mit einer Halterung (41) an der Tragstange (33) in Verbindung steht.

8. Vorrichtung nach wenigstens einem der Ansprüche 1 - 7, dadurch gekennzeichnet, daß der Galgen (12) auf einer Ladefläche (2) aufsitzt, welche bevorzugt Teil einer selbstfahrenden Einheit ist.

9. Vorrichtung nach Anspruch 8, dadurch gekennzeichnet, daß der Galgen (12) über ein Gelenk (25) mit der Ladefläche (2) verbunden ist.

10. Vorrichtung nach einem der Ansprüche 8 oder 9, dadurch gekennzeichnet, daß auf der Ladefläche (2) Antriebsaggregate (10) für die selbstfahrende Einheit, Aggregate (24) für einen Antrieb (23) einer Trommel (22) für das Zugseil (16), Behälter für zu manipulierende Werkstücke od.dgl. angeordnet sind.

11. Vorrichtung nach wenigstens einem der Ansprüche 1 - 10, dadurch gekennzeichnet, daß der Galgen (12) einen Galgenbaum (19) und einen Ausleger (13) aufweist, an welchem die Umlenkrolle (14, 15) für das Zugseil (16) angeordnet ist.

12. Vorrichtung nach Anspruch 11, dadurch gekennzeichnet, daß sich an dem Ausleger (13) andererseits der Umlenkrolle (14, 15) ein Gewicht (21) befindet.

## Claims

1. Apparatus for picking-up, setting-down and sinking-in edging stones or similar heavy workpieces for road-building purposes, having an operational tool (20) on a tension cable (16) which is guided on a gallows-like structure via at least one guide roller (14, 15), the operational tool (20) comprising a support bar (33), on which two clamping devices (31, 32) are disposed with a spacing therebetween, one clamping device (32) comprising an angle lever (43) which is connected to the support bar (33) via a pivot joint (44) and is rotatable about the pivot joint (44), characterised in that the angle lever (43) is pivotally mounted substantially centrally on a lever (50), at the free end of which a steering fork (39) is attached, and the other end of said lever (50) forms a hinged connection (45) with the support bar (33), the drive (23) for the tension cable (16) being controllable from the steering fork.

2. Apparatus according to claim 1, characterised in that a switch box (53), having knobs (54) for operating the drive (23) for the tension cable (16), is situated on the steering fork (39).

3. Apparatus according to claim 1 or 2, characterised in that an actuating lever (38) for a Bowden cable (37) is situated on the steering fork (39).

4. Apparatus according to one of claims 1 to 3, characterised in that the other clamping device (31) is displaceably disposed on the support bar (33) via a sleeve (34).

5. Apparatus according to claim 4, characterised in that the sleeve (34) is traversed by a transverse pin (35) which also engages in a bore (36) in the transverse bar (33).

6. Apparatus according to claim 5, characterised in that the transverse pin (35) communicates with the Bowden cable (37).

7. Apparatus according to one of claims 4 to 6, characterised in that the sleeve (34) communicates with a holder (41) on the support bar (33) via a tension spring (40).

8. Apparatus according to at least one of claims 1 to 7, characterised in that the gallows-like structure (12) sits on a loading surface (2) which is preferably part of an automatically operating unit.

9. Apparatus according to claim 8, characterised in that the gallows-like structure is connected to the loading surface (2) via a joint (25).

10. Apparatus according to one of claims 8 or 9, characterised in that drive assemblies (10) for the automatically operating unit, assemblies (24) for a drive (23) of a drum (22) for the tension cable (16), and containers for workpieces or the like to be manipulated are disposed on the loading surface (2).

11. Apparatus according to at least one of claims 1 to 10, characterised in that the gallows-like structure (12) comprises a vertical member (19) and an arm (13), on which the guide roller (14, 15) for the tension cable (16) is disposed.

12. Apparatus according to claim 11, characterised in that a weight (21) is situated on the arm (13) at the other end from the guide roller (14, 15).

## Revendications

1. Dispositif pour prendre, déplacer et déposer des bordures ou pièces lourdes, analogues, pour la construction de route, à l'aide d'un appareil (20) porté par un câble de traction (16) passant sur au moins une poulie de renvoi (14, 15) à une potence (12), l'appareil (20) ayant une barre de support (33) munie de deux dispositifs de serrage (31, 32) écartés l'un de l'autre, l'un des dispositifs de serrage (32) ayant un levier coudé (43) relié par une articulation (44) à la barre de support (33), ce levier pouvant tourner autour de l'articulation (44),
caractérisé en ce que :
le levier coudé (43) est articulé sensiblement au milieu d'un levier (50) dont l'extrémité libre porte une fourche de guidage (39) et dont l'autre extrémité est reliée à la barre de support (33) par une articulation (45), l'entraînement (23) du câble de traction (16) se commandant à partir de la fourche de guidage (39).

2. Dispositif selon la revendication 1, caractérisé en ce que la fourche de guidage (39) est munie d'un boîtier de commande (53) équipé de boutons (54) pour mettre en oeuvre le moyen d'entraînement (23) du câble de traction (16).

3. Dispositif selon la revendication 1 ou 2, caractérisé en ce qu'un levier de manoeuvre (38) pour un câble Bowden (37) est prévu sur la fourche de guidage (39).

4. Dispositif selon l'une des revendications 2 à 3, caractérisé en ce que le dispositif de serrage (31) est monté coulissant sur la barre de support (33) par l'intermédiaire d'un manchon (34).

5. Dispositif selon la revendication 4, caractérisé en ce que le manchon (34) est traversé par une goupille (35) qui pénètre également dans un perçage (36) de la barre de support (33).

6. Dispositif selon la revendication 5, caractérisé en ce que la goupille (35) est reliée à un câble Bowden (37).

7. Dispositif selon l'une des revendications 4-6, caractérisé en ce que le manchon (34) est relié par un ressort de traction (40) à un moyen de fixation (41) sur la barre de support (33).

8. Dispositif selon au moins l'une des revendications 1-7, caractérisé en ce que la potence (12) est montée sur une surface de chargement (2) qui fait de préférence partie d'un ensemble automoteur.

9. Dispositif selon la revendication 8, caractérisé en ce que la potence (12) est reliée à la surface de chargement (2) par l'intermédiaire d'une articulation (25).

10. Dispositif selon l'une des revendications 8 ou 9, caractérisé en ce que la surface de chargement (2) comporte des groupes d'entraînement (10) pour l'ensemble automoteur, des groupes (24) pour le moyen d'entraînement (23) d'un tambour (22) du câble de traction (16), des récipients pour les pièces à manipuler ou analogues.

11. Dispositif selon au moins l'une des revendications 1 à 10, caractérisé en ce que la potence (12) comporte un mât (19) et un bras (13), ce dernier portant des poulies de renvoi (14, 15) du câble de traction (16).

12. Dispositif selon la revendication 11, caractérisé en ce que la flèche (13) comporte à l'extrémité de celle portant les galets de renvoi (14, 15) un contrepoids (21).
